# DEMANDE DE BREVET EUROPEEN

(11) **EP 0 010 112 A1**
(43) Date de publication de la demande: **30.04.1980**
(21) Numéro de dépôt: 78200246.3
(22) Date de dépôt: 17.10.1978
(51) Int. Cl.: H01H 21/82

(54) **Appareillage électrique tel qu'un commutateur, avec des contacts disposés autour de l'axe d'une came rotative**

(71) Demandeur: ATELIERS DE CONSTRUCTIONS ELECTRIQUES DE CHARLEROI (ACEC) Société Anonyme, B-1050 Bruxelles (BE)
(72) Inventeur: Lesceux, René, Ans-Alleur (BE)
(74) Mandataire: Bossard, Franz (CH)

(57) **Abrégé**

Un appareillage électrique comprend un nombre pair de contacts fixes (2,3,4,5) disposés dans un bâti (1 ). Un sur deux des contacts fixes sert de support pour un contact mobile (7,8) présentant des bras de longueur au moins égale à la distance entre le contact servant de support (2,4) et un des contacts fixes voisins (3,5). Une came rotative (9) supporte des doigts élastiques (10,11) disposés de manière à appuier sur ces bras des contacts mobiles.

Applicable à des interrupteurs et commutateurs fonctionnant sans charge notable.

## Description

La présente invention a pour objet un appareillage électrique comprenant un certain nombre de contacts fixes disposés dans un bâti à des positions angulaires prédéterminées autour de l'axe d'une came rotative. Le but de l'invention est un appareillage électrique tel qu'un commutateur pour des tensions nominales dans la gamme en dessous de 10000 volts, de très petite taille et d'une exécution économique. L'appareillage est censé ne pas devoir couper sous une charge notable.

Suivant l'invention, l'appareillage défini ci-dessus est caractérisé en ce qu'une partie des contacts fixes servent de support, chacun pour un contact mobile présentant des bras de longueur au moins égale à la distance entre le contact servant de support et un des contacts fixes voisins, en ce que la came rotative surporte un nombre de doigts élastiques égal au nombre de contacts mobiles disposés de manière à appuier sur les bras des contacts mobiles et en ce que le mouvement de la came rotative est limité à un angle plus petit que l'angle qui sépare deux contacts fixes de part et d'autre d'un contact servant de support pour un contact mobile.

L'invention est expliquée ci-dessous par rapport à un exemple c' une forme d'exécution représenté dans le dessin annexé.

L'unique figure du dessin est une vue d'un appareillage suivant l'invention, partiellement en coupe suivant un plan perpendiculaire à l'axe d'une came rotative.

Dans un bâti 1 en matière isolante moulée, par exemple en résine époxy chargée d'un mélange de fibres d'amiante et de farine de sable sont maintenus quatre contacts fixes 2, 3, 4, 5 disposés à des distances de 90° l'un par rapport à l'autre autour d'un axe 6. Ces contacts fixes ont la forme de douilles à alésages filetés permettant la fixation de conducteurs extérieurs, non représentés. Les deux contacts fixes 2 et 4 servent de support chacun à un contact mobile 7 et 8. Chaque contact mobile 7 et 8 comprend deux bras et un alésage ayant la forme d'une calotte sphérique adaptée sur une tête hemisphériquc du contact fixe 2 ou 4. Les bras du contact mobile 7 sont de longueurs identiques, au moins égales à la distance entre le contact 2 et un des deux contacts 3 et 5 de sorte que dans les deux positions un des bras établit une liaison électrique entre le contact 2 et un des deux contacts 3 ou 5. Le contact mobile 8 est représenté avec un bras court et un bras de même longueur que les bras du contact mobile 7. De la sorte, dans une des positions , le contact mobile 8 établit la liaison entre les contacts 4 et 5 et dans l'autre position le contact 4 est coupé de toute liaison avec d'autres contacts.

Dans l'axe 6 des contacts 2 à 5 est disposée une came 9 supportant deux doigts élastiques 10 et 11 qui se terminent par des galets roulant sur les bras des contacts mobiles 7 et 8. Dans la position représentée, la came 9 se trouve dans une des deux positions d'équilibre et y est maintenue grâce à la force élastique exercée par les doigts 10 et 11.

Lorsque la came 9 est pivotée dans une position symétrique par rapport à un plan passant par les contacts 2 et 4, les contacts mobiles pivotent comme des rotules sur les têtes hemisphériques des contacts 2 et 4. Le contact mobile 7 s'écarte du contact fixe 3 et le contact mobile 8 s'écarte du contact fixe 5 d'une distance confortable permettant l'établissement d'une tension relativement élevée entre les éléments conducteurs séparés. le contact mobile 7 entre alors en contact avec le contact fixe 5, tandis que le contact 8 équipé d'un bras court n'agit pas comme un commutateur, mais comme un interrupteur.

L'appareillage décrit peut être équipé soit de contacts de commutateur 7 soit de contacts d'interrupteur 8 soit partiellement de contacts de commutateur 7 et partiellement de contacts d'interrupteurs 8 suivant les fonctions qu'il est appelé à remplir. Au lieu de quatre contacts fixes il est possible de disposer un autre nombre de contacts autour de l'axe 6 et d'équiper un contact sur deux d'un contact mobile supporté de manière pivotante. Dans les positions d'équilibre les bras sur lesquels appuient les doigts élastiques 10, 11 doivent présenter une inclinaison telle que la trace du galet qui s'est déplacé sur la surface du bras 7 ou 6 inclut un angle aigu avec l'axe du doigt 10 ou 11 portant le galet en question.

Plusieurs bâtis I conçus sous forme de galettes peuvent être alignés suivant l'axe 6 et une came 9 convenant à plusieurs de ces galettes peut les traverser toutes ou les cames 9 correspondant aux différents bâtis I peuvent être accouplées entr'elles pour former un ensemble avec un nombre de contacts fixes suffisants pour une application déterminée.

## Revendications

1. Appareillage électrique comprenant un nombre pair de contacts fixes (2,3,4,5) disposés dans un bâti (1) à des positions angulaires prédéterminées autour de l'axe (6) d'une cane rotative (9), caractérisé en ce qu'un contact (2,4) sur deux des contacts fixes (2,3,4,5) sert de support pour un contact mobile (7,8) présentant des bras de longueur au moins égale à la distance entre le contact (2,4) servant de support et un des contacts fixes voisins (3,5), en ce que la came rotative (9) supporte un nombre de doigts élastiques (10,11) égal au nombre des contacts mobiles (7,8) disposés de manière a appuier sur les bras des contacts mobiles et en ce que le nouvenent de la came (9) est limité à un angle plus petit que l'angle qui sépare deux contacts fixes (3,5) de part et d'autre d'un contact (2,4) servant de support pour un contact mobile (7,8).

2. Appareillage électrique suivant la revendication 1, caractérisé en ce que chaque contact mobile (7,8) comprend deux bras s'étendant dans un plan perpendiculaire à l'axe de la came en direction des deux contacts fixes (3,5) voisins, chacun de ces bras servant de chemin de glissement pour un doigt élastique (10,11) fixé sur la came (9).

3. Appareillage électrique suivant la revendication 2, caractérisé en ce que le bras maintenu écarté du contact fixe (3,5) voisin par le doigt élastique (10,11) sur la came (9) sert de levier pour produire la pression de contact du bras opposé, appuié sur l'autre des contacts voisins (5,3).

4. Appareillage suivant une des revendications précédentes, caractérisé..en ce que les contacts fixes (2,4) servant de support sont agencés avec des têtes hémisphériques sur lesquelles s'adapte un alésage hemisphérique entre les deux bras du contact mobile (7,8).
